# EUROPÄISCHE PATENTSCHRIFT

(11) **EP 2 055 144 B1**
(45) Veröffentlichungstag und Bekanntmachung des Hinweises auf die Patenterteilung: **20.01.2010**
(21) Anmeldenummer: 07801786.0
(22) Anmeldetag: 21.08.2007
(51) Int. Cl.: H05B 6/06

(54) **VERFAHREN UND ANORDNUNG ZUR LEISTUNGSVERSORGUNG EINER INDUKTIONSHEIZEINRICHTUNG**
METHOD AND ARRANGEMENT FOR SUPPLYING POWER TO AN INDUCTION HEATING DEVICE
PROCEDE ET ARRANGEMENT D'ALIMENTATION EN ENERGIE D'UN DISPOSITIF DE CHAUFFAGE PAR INDUCTION

(30) Priorität: 25.08.2006 DE 102006041964
(43) Veröffentlichungstag der Anmeldung: 06.05.2009
(73) Patentinhaber: E.G.O. ELEKTRO-GERÄTEBAU GmbH, 75038 Oberderdingen (DE)
(72) Erfinder: BÖGEL, Jörg, 75038 Oberderdingen (DE)
(74) Vertreter: Patentanwälte Ruff, Wilhelm, Beier, Dauster & Partner
(86) Internationale Anmeldenummer: PCT/EP2007/007350
(87) Internationale Veröffentlichungsnummer: WO 2008/022765

(56) Entgegenhaltungen:
- US-A- 4 085 300
- US-A1- 2003 205 572
- US-A1- 2004 118 832

## Beschreibung

Die Erfindung betrifft ein Verfahren zur Leistungsversorgung einer Induktionsheizeinrichtung sowie eine Anordnung zur Leistungsversorgung einer Induktionsheizeinrichtung.

Derartige Induktionsheizeinrichtungen werden beispielsweise als Induktionsspulen in Induktionskochfeldern eingesetzt. Dabei besteht der Wunsch nach immer höheren Leistungen, um insbesondere Kochvorgänge größerer Mengen von Flüssigkeit, beispielsweise Nudelwasser, schnell durchführen zu können.

Derzeit liegt bei etwa 3,2kW eine Grenze, ab welcher die für die Leistungsversorgung notwendigen Frequenzumrichter durch Normen vorgegebene Grenzwerte hinsichtlich der Oberschwingungen und Netzrückwirkungen überschreiten. Die Ursache für die starken Auswirkungen der Oberschwingungen bzw. insbesondere der dritten Oberschwingung liegt im Wesentlichen darin, dass sich die Permeabilität der magnetischen Komponenten im Frequenzumrichter mit der Amplitude des Induktorstromes, der durch die Induktionsspule fließt, ändert. Bei hohen Stromamplituden sinkt die Permeabilität von Ferriten odgl., die in einer Induktionsspule zur Feldführung eingesetzt werden, und auch die des Topfmaterials. Dadurch ändert sich wiederum die Induktivität der Induktionsspule im Verlauf einer Halbwelle der Versorgungsspannung und daraus folglich auch die Resonanzfrequenz eines Serienschwingkreises, wie er in der Leistungsversorgung verwendet wird. Dadurch wird letztendlich die Stromaufnahme aus dem Netz verzerrt bzw. weicht in ihrem Verlauf von dem vorgegebenen Verlauf der Versorgungsspannung ab.

Lösungen für solche Induktionsheizeinrichtungen bzw. Verfahren zu ihrer Versorgung sind beispielsweise in der nicht offengelegten DE 10 2005 028 829.4 derselben Anmelderin beschrieben. Dort wird zur Vermeidung von Netzrückwirkungen eine Arbeitsfrequenz der Schaltmittel bzw. des gesamten Frequenzumrichters im Verlauf einer Halbwelle erhöht und dann wieder abgesenkt. Diese Änderung der Arbeitsfrequenz ist jedoch steuerungstechnisch aufwendig.

### Aufgabe und Lösung

Der Erfindung liegt die Aufgabe zugrunde, ein eingangs genanntes Verfahren sowie eine dazu geeignete Anordnung zu schaffen, mit denen Probleme des Standes der Technik vermieden werden können und insbesondere ohne Änderung der Arbeitsfrequenz bei höheren Leistungen bei Induktionsheizeinrichtungen Netzrückwirkungen bzw. Verzerrungen der Stromaufnahme aus dem Versorgungsnetz reduziert werden können.

Gelöst wird diese Aufgabe durch ein Verfahren mit den Merkmalen des Anspruchs 1, eine Anordnung mit den Merkmalen des Anspruchs 9 sowie die Anwendung des genannten Verfahrens für ein Induktionskochfeld bzw. eine Induktionsheizeinrichtung. Vorteilhafte sowie bevorzugte Ausgestaltungen der Erfindung sind Gegenstand der weiteren Ansprüche und werden im Folgenden näher erläutert. Manche der nachfolgend aufgezählten Merkmale und Eigenschaften treffen sowohl auf das Verfahren als auch auf die Anordnung oder die Anwendung zu. Sie werden teilweise nur einmal beschrieben, gelten jedoch unabhängig voneinander sowohl für das Verfahren als auch die Anordnung sowie die Anwendung. Der Wortlaut der Ansprüche wird durch ausdrückliche Bezugnahme zum Inhalt der Beschreibung gemacht.

Zur Leistungsversorgung der Induktionsheizeinrichtung dient eine Wechsel-Versorgungsspannung. Des Weiteren ist ein Frequenzumrichter vorgesehen mit schaltbaren Schaltmitteln. Eine Arbeitsfrequenz dieser Schaltmittel bzw. des Frequenzumrichters bleibt dabei im Verlauf einer Halbwelle der Wechsel-Versorgungsspannung über diese Halbwelle gesehen gleich. Erfindungsgemäß wird bei einer ersten grundsätzlichen Ausgestaltung der Erfindung eine Pulsweite der Ansteuerung der Schaltmittel bzw. des Frequenzumrichters im Verlauf einer Halbwelle geändert. Dies erfolgt dadurch, dass bis zur Halbzeit einer Halbwelle eine Pulsweite eines ersten Schaltmittels kürzer und eine Pulsweite eines anderen zweiten Schaltmittels länger gemacht wird. In der zweiten Halbzeit der Halbwelle werden die Pulsweiten wiederum so verändert, dass sie bis zum Ende der Halbwelle wieder gleich lang sind. Bevorzugt bleibt die Summe der Pulsweiten (G1, G2) gleich. Die Veränderung kann zwar unsymmetrisch zu der Halbzeit erfolgen. Vorteilhaft wird jedoch eine Veränderung der Pulsweiten symmetrisch zur Halbzeit durchgeführt.

Ein Frequenzumrichter bzw. die Leistungsversorgung für die Induktionsheizeinrichtung kann einen Serienschwingkreis aufweisen. Dieser besteht aus einer Induktionsspule für die Leistungsübertragung, Schwingkreiskondensatoren und einer Halbbrücke mit schaltbaren Schaltmitteln. Derartige Serienschwingkreise sind für Induktionsheizeinrichtungen grundsätzlich bekannt.

So ist es möglich, durch Änderung des Pulsweitenverhältnisses in Abhängigkeit des Verlaufs der Halbwelle der Entstehung von Oberwellen entgegenzuwirken. Insofern kann dadurch bei unveränderter Arbeitsfrequenz die Leistung reduziert werden, wodurch ein in einem Schwingkreis der Leistungsversorgung fließender Strom proportional zur Wechsel-Versorgungsspannung gehalten werden kann. So werden die Netzrückwirkungen vermindert und es sind insgesamt höhere Leistungen für die Induktionsheizeinrichtung möglich.

In vorteilhafter Ausgestaltung der Erfindung kann die Änderung der Pulsweiten 10% bis 40% betragen. Besonders vorteilhaft werden die Pulsweiten maximal 25% geändert, also verkürzt oder verlängert.

Bei einer zweiten grundsätzlich Ausgestaltung der Erfindung werden bei allen bzw. bei zwei in einem Serienschwingkreis vorhandenen Schaltmitteln beide Pulsweiten derart verkürzt, dass die Totzeiten dazwischen verlängert werden. Auch dies erfolgt im Verlauf einer Halbwelle, wobei bis zur Halbzeit der Halbwelle die Totzeiten länger werden und danach wieder kürzer. In diesen Totzeiten ist keines der Schaltmittel angesteuert. Eine Änderung der Totzeiten liegt vorteilhaft bei maximal 100%, also maximal eine Verdoppelung der Totzeiten zwischen kürzester Totzeit und längster Totzeit. Besonders vorteilhaft liegt die maximale Änderung etwas darunter, beispielsweise bei 50% bis 80%.

Auch durch die Verlängerung der Totzeiten zwischen den Pulsen für die Schaltmittel kann die Leistung an der Induktionsspule etwas verringert werden zur Reduzierung von Oberwellen und somit zur Reduzierung von Netzrückwirkungen.

Eine Verkürzung der Einschaltzeiten bzw. Pulsweiten der Schaltmittel erfolgt ebenso wie die Verlängerung der Totzeiten vorteilhaft symmetrisch zur Halbzeit der Halbwelle. So ist eine gleichmäßige Ansteuerung und Leistungserzeugung möglich.

In weiterer besonders bevorzugter Ausgestaltung der Erfindung ist vorgesehen, dass eine Änderung einer Pulsweite oder einer Totzeit über eine Netzspannungshalbwelle möglichst gleichmäßig bzw. verteilt erfolgt. Insbesondere kann eine derartige Verteilung so sein, dass die Änderung der Pulsweite oder der Totzeit im Wesentlichen einem sinusartigen Kurvenverlauf entspricht.

In weiterer bevorzugter Ausgestaltung der Erfindung wird für eine Änderung der Einschaltzeiten, der Pulsweiten oder der Totzeiten der Schaltmittel lediglich eine Steuerung vorgesehen und keine Regelung. Dadurch kann die Rückkopplung für eine Regelungsschleife entfallen und der Aufwand, insbesondere der Beschattungsaufwand, ist erheblich geringer.

Eine vorgenannte Anordnung weist also einen Frequenzumrichter auf mit einem Schwingkreis, der aus der Induktionsspule, Schwingkreiskondensatoren und einer Halbbrücke mit schaltbaren Schaltmitteln aufgebaut ist. Des Weiteren ist eine Ansteuereinrichtung für die Schaltmittel vorgesehen, wobei die Arbeitsfrequenz bzw. die Einschaltzeiten der Schaltmittel beeinflusst werden können. Insbesondere können damit die Pulsweiten oder die Totzeiten wie vorgenannt verändert werden, wobei die Arbeitsfrequenz gleichgelassen wird und eine Pulsweite verkürzt oder eine Totzeit verlängert wird.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen im Wesentlichen schematisch dargestellt und werden im Folgenden näher erläutert. In den Zeichnungen zeigt:
- Fig. 1: die Verläufe der Impedanz der Induktionsspule, der Betriebsspannung, der Amplitude des Induktorstromes, der Pulsweiten und der Totzeiten über der Zeit gemäß dem Stand der Technik,
- Fig. 2: ein Schaltbild einer Anordnung zur Leistungsversorgung einer Induktionsspule gemäß der Erfindung,
- Fig. 3: die Verläufe der Pulsweiten und der Totzeiten nahe dem Nulldurchgang ohne Veränderung,
- Fig. 4: die Verläufe ähnlich Fig. 3 nahe dem Hochpunkt einer Halbwelle mit geänderten Pulsweiten,
- Fig. 5: die Verläufe ähnlich Fig. 3 nahe dem Hochpunkt einer Halbwelle mit geänderten Totzeiten und
- Fig. 6: die zeitlichen Verläufe der Impedanz der Induktionsspule, der Betriebsspannung, der Amplitude des Induktorstromes, der Pulsweiten und der Totzeiten gemäß der Erfindung.

### Detaillierte Beschreibung der Ausführungsbeispiele

In Fig. 1 ist für bekannte Verfahren der Verlauf der Betriebsspannung U_{b}, der Impedanz Z = w·L der Induktionsspule L, des Induktorstromes I_{L}, der Arbeitsfrequenz f von beispielsweise etwa 20kHz, der Pulsweite G und der Totzeiten H über der Zeit dargestellt. Es ist zu erkennen, wie bei konstanter Arbeitsfrequenz f der Verlauf des Induktorstromes I_{L} von dem der Betriebsspannung U_{b} abweicht, insbesondere weicht er von der Sinusform ab. Dies führt zu den erwähnten negativen Netzrückwirkungen.

In Fig. 2 ist eine erfindungsgemäße Anordnung bzw. Schaltungsanordnung 11 dargestellt. Eine Steuerung 13 steuert einen Frequenzumrichter 15 an mit zwei Schaltmitteln T₁ und T₂, beispielsweise Transistoren. Diese bilden zusammen mit einem Zwischenkreis-Kondensator C_{zw} und Schwingkreiskondensatoren Cₛ die Ansteuerung für die Induktionsspule L. Über die Steuerung 13 wird vor allem die Arbeitsfrequenz für die Schaltmittel T₁ und T₂ und somit den Frequenzumrichter 15 vorgegeben. So werden auch die Pulsweiten G und die Totzeiten H vorgegeben.

Wird die Induktionsspule L in einer Induktionsheizeinrichtung bzw. einer Heizeinrichtung für ein Induktionskochfeld eingesetzt, so sind damit Leistungen von sogar noch mehr als 3kW bzw. 3,2kW möglich, beispielsweise 3,5kW bis 3,7 oder sogar 4kW. Somit können stärkere Induktionskochfelder gebaut werden für schnellere Ankochvorgänge bzw. die Übertragung höherer Leistungen. Der Aufwand für die Steuerung der Pulsweiten G und der Totzeiten H des Frequenzumrichters 15 bzw. der Schaltmittel T₁ und T₂ ist dabei nicht besonders hoch. Insbesondere dann, wenn deren Verläufe fest vorgegeben bzw. mit einem Steuervorgang gesteuert vorgegeben werden, hält sich der Aufwand in Grenzen, da mit vorgegebenen Verläufen gearbeitet werden kann.

In Fig. 3 sind in einem Diagramm die Pulsweiten G1 und G2 sowie die Totzeiten H1 und H2 der Transistoren T1 und T2 nach Fig. 2 zu einem Zeitpunkt in der Nähe bzw. am Netznulldurchgang dargestellt. Daraus ist zu erkennen, dass sowohl die Pulsweiten G1 als auch G2 gleich lang dauern. Ebenso sind die dazwischenliegenden Totzeiten H1 und H2 ebenfalls gleich lang zu diesem Zeitpunkt.

In Fig. 4 sind gemäß der vorgenannten ersten grundsätzlichen Ausgestaltung der Erfindung die Pulsweiten verändert. Dies bedeutet, dass bei gleichen Totzeiten H1 und H2 die Pulsweiten am Transistor T1, also G1, kürzer geworden sind, und zwar hier nahe dem Hochpunkt einer Netzhalbwelle um etwa 25% verkürzt. Die Pulsweiten G2 am Transistor T2 sind um etwa 25% verlängert worden. Durch diese unterschiedlichen Pulsweiten wird ebenfalls die Leistung an der Induktionsspule bei unveränderter Arbeitsfrequenz f etwas reduziert. Die Änderung der Pulsweiten G1 ist, wie aus Fig. 6 zu entnehmen ist, selber wiederum eine sinusartige Kurve bzw. hat einen sinusartigen Verlauf. Die minimale Pulsweite G1 findet sich jeweils am Mittel- bzw. Hochpunkt einer Netzhalbwelle. Der nicht dargestellte Verlauf G2 ergibt sich durch Spiegeln des Verlaufs für G1 an einer Linie, welche durch die maximalen Werte für G1 horizontal verläuft derart, dass die Summe (G1+G2) stets konstant ist.

In Fig. 5 ist gemäß der zweiten grundsätzlichen Ausgestaltung der Erfindung dargestellt, wie abweichend von Fig. 4 zwar die Pulsweiten G1 und G2 gleich bleiben, jedoch die Totzeiten H1 und H2 dazwischen verändert sind. Die Totzeiten H1 und H2, also vor der jeweiligen Pulsweite G1 und G2, sind im Vergleich zu Fig. 3 um etwa 60% verlängert. Auch hier kann der schematische Verlauf für H1 aus Fig. 6 entnommen werden und ist gleichzeitig derjenige für H2.

Auch mit diesem Verfahren der Änderung der Totzeiten H kann bei konstanter Arbeitsfrequenz eine sinusförmigere oder genau sinusförmige Stromaufnahme I_{L} erreicht werden. Auch dies kann als Wirkung aus Fig. 6 entnommen werden.

Es ist selbstverständlich, dass auch beide grundsätzlichen Ausgestaltungen der Erfindung gemeinsam angewendet werden können. In beiden Fällen gilt, dass die Veränderung der Pulsweite oder der Totzeit über einer Netzspannungshalbwelle möglichst analog bzw. spiegelsymmetrisch oder in kleinen Schritten erfolgen sollte. Dadurch kann einerseits die Bildung von Oberwellen reduziert oder vermieden werden und andererseits ist eine Geräuscherzeugung durch entstehende Leistungssprünge vermeidbar.

Es kann, wie eingangs genannt worden ist, auf eine Regelung von Pulsweite G und Totzeit H verzichtet werden und dies lediglich mit einer Steuerung durchgeführt werden. So kann der Aufwand gering gehalten werden.

## Patentansprüche

1. Verfahren zur Leistungsversorgung einer Induktionsheizeinrichtung (L), wobei zur Leistungsversorgung eine Wechsel-Versorgungsspannung und ein Frequenzumrichter (15) mit schaltbaren Schaltmitteln (T₁, T₂) vorgesehen ist, wobei eine Arbeitsfrequenz (f) der Schaltmittel (T₁, T₂) bzw. des Frequenzumrichters (15) im Verlauf einer Halbwelle der Versorgungsspannung (U_{b}) über die Halbwelle gesehen gleich bleibt, **dadurch gekennzeichnet, dass** eine Pulsweite (G) der Ansteuerung der Schaltmittel (T₁, T₂) bzw. des Frequenzumrichters (15) im Verlauf einer Halbwelle geändert wird derart, dass bis zur Halbzeit der Halbwelle eine Pulsweite (G1) eines ersten Schaltmittels (T₁) kürzer und eine Pulsweite (G2) eines anderen Schaltmittels (T₂) länger gemacht wird, wobei die Pulsweiten (G1, G2) bis zum Ende der Halbwellen wieder gleich lang werden.

2. Verfahren nach Anspruch 1, **dadurch gekennzeichnet, dass** die Änderung der Pulsweiten (G) maximal 10% bis 40% beträgt, vorzugsweise maximal 25%.

3. Verfahren nach Anspruch 1 oder 2, **dadurch gekennzeichnet, dass** die Totzeiten (H) zwischen den Pulsweiten (G) gleich bleiben, wobei vorzugsweise die Summe der Pulsweiten (G1, G2) gleich bleibt.

4. Verfahren nach dem Oberbegriff des Anspruchs 1, **dadurch gekennzeichnet, dass** alle bzw. bei zwei Schaltmitteln (T₁, T₂) beide Pulsweiten (G1, G2) verkürzt werden mit längeren Totzeiten (H1, H2) dazwischen, wobei in den Totzeiten keines der Schaltmittel angesteuert ist.

5. Verfahren nach Anspruch 4, **dadurch gekennzeichnet, dass** die Einschaltzeiten bzw. Pulsweiten (G1, G2) der Schaltmittel (T₁, T₂) bis zur Halbzeit der Halbwelle verkürzt werden und dann symmetrisch zur Halbzeit der Halbwelle wieder länger werden bis zum Ende der Halbwelle.

6. Verfahren nach Anspruch 4 oder 5, **dadurch gekennzeichnet, dass** die Änderung der Totzeiten (H1, H2) maximal 10% bis 100% beträgt, vorzugsweise maximal 80%.

7. Verfahren nach einem der vorhergehenden Ansprüche, **dadurch gekennzeichnet, dass** die Änderung der Einschaltzeiten, Totzeiten (H1, H2) oder Pulsweiten (G1, G2) der Schaltmittel (T₁, T₂) ohne Regelung und nur durch Steuern erfolgt.

8. Verfahren nach einem der vorhergehenden Ansprüche, **dadurch gekennzeichnet, dass** die Änderung einer Pulsweite (G1, G2) oder einer Totzeit (H1, H2) über eine Netzspannungshalbwelle möglichst gleichmäßig bzw. verteilt erfolgt.

9. Anordnung zur Leistungsversorgung einer Induktionsheizeinrichtung mit einem Frequenzumrichter (15), der einen Schwingkreis aufweist mit einer Induktionsspule (L), Schwingkreiskondensatoren (Cₛ) und einer Halbbrücke mit schaltbaren Schaltmitteln (T₁, T₂), wobei eine Ansteuereinrichtung (13) zur Ansteuerung der Schaltmittel (T₁, T₂) mit jeweils einer Arbeitsfrequenz (f) vorgesehen ist, wobei die Ansteuereinrichtung (13) dazu ausgebildet ist, die Pulsweiten (G1, G2) oder Totzeiten (H 1, H2) dahingehend zu verändern, dass bei gleichbleibender Arbeitsfrequenz (f) wenigstens vorübergehend eine Pulsweite verkürzt oder eine Totzeit verlängert wird.

10. Anwendung des Verfahrens nach einem der Ansprüche 1 bis 8 für ein Induktionskochfeld mit mindestens einer Induktionsheizeinrichtung bzw. für eine Induktionsheizeinrichtung (L).

## Claims

1. Method for supplying power to an induction heating device (L), where an AC supply voltage and a frequency converter (15) with switchable switching means (T₁, T₂) are provided for supplying power, where a working frequency (f) of the switching means (T₁, T₂) or of the frequency converter (15) remains the same during the course of a half-wave of the supply voltage (U_{b}) when seen over the half-wave, **characterized in that** a pulse width (G) of the actuation of the switching means (T₁, T₂) or of the frequency converter (15) is altered in the course of a half-wave such that by the half time of the half-wave a pulse width (G1) of a first switching means (T₁) is made shorter and a pulse width (G2) of another switching means (T₂) is made longer, where the pulse widths (G1, G2) are again of equal length by the end of the halfwaves.

2. Method according to Claim 1, **characterized in that** the change in the pulse widths (G) is at most 10% to 40%, preferably at most 25%.

3. Method according to Claim 1 or 2, **characterized in that** the dead times (H) between the pulse widths (G) remain the same, where the sum of the pulse widths (G1, G2) preferably remains the same.

4. Method according to the preamble of Claim 1, **characterized in that** all, or in the case of two switching means (T₁, T₂) both, pulse widths (G1, G2) are shortened with longer dead times (H1, H2) between them, where none of the switching means is actuated in the dead times.

5. Method according to Claim 4, **characterized in that** the duty cycles or pulse widths (G1, G2) of the switching means (T1, T2) are shortened up to the half time of the half-wave and then become longer again, symmetrically to the half time of the half-wave, until the end of the half-wave.

6. Method according to Claim 4 or 5, **characterized in that** the change of the dead times (H1, H2) is at most 10% to 100%, preferably at most 80%.

7. Method according to one of the preceding claims, **characterized in that** the change of the duty cycles, dead times (H1, H2) or pulse widths (G1, G2) of the switching means (T₁, T₂) is achieved without closed-loop control and only by open-loop control.

8. Method according to one of the preceding claims, **characterized in that** the change of a pulse width (G1, G2) or of a dead time (H1, H2) takes place over a mains voltage half-wave as evenly or spread out as possible.

9. Arrangement for supplying power to an induction heating device with a frequency converter (15) having an oscillating circuit with an induction coil (L), oscillating circuit capacitors (Cs) and a half-bridge with switchable switching means (T₁, T₂), where an actuation device (13) for actuating the switching means (T₁, T₂) is provided with a working frequency (f) for each, where the actuation device (13) is designed for changing the pulse widths (G1, G2) or dead times (H1, H2) such that with a constant working frequency (f) a pulse width is shortened or a dead time is prolonged at least temporarily.

10. Application of the method according to one of Claims 1 to 8 for an induction hotplate with at least one induction heating device or for an induction heating device (L).

## Revendications

1. Procédé d'alimentation en énergie d'un dispositif de chauffage par induction (L), sachant que sont prévus pour l'alimentation en énergie une tension d'alimentation alternative et un convertisseur de fréquence (15) avec des moyens de commutation commutables (T₁, T₂), sachant qu'une fréquence de fonctionnement (f) des moyens de commutation (T₁, T₂) ou du convertisseur de fréquence (15) vue sur toute la demi-onde reste identique tout au long d'une demi-onde de la tension d'alimentation (U_{b}), **caractérisé en ce qu'**une largeur d'impulsion (G) de l'excitation des moyens de commande (T₁, T₂) ou du convertisseur de fréquence (15) est modifiée de telle manière au cours d'une demi-onde qu'une largeur d'impulsion (G1) d'un premier moyen de commutation (T₁) est raccourcie et une largeur d'impulsion (G2) d'un autre moyen de commutation (T₂) est rallongée jusqu'à la demi-période de la demi-onde, sachant que les largeurs d'impulsion (G1, G2) sont ensuite à nouveau de même longueur jusqu'à la fin des demi-ondes.

2. Procédé selon la revendication 1, **caractérisé en ce que** les largeurs d'impulsion (G) sont modifiées au maximum de 10 à 40 %, de préférence au maximum de 25 %.

3. Procédé selon la revendication 1 ou 2, **caractérisé en ce que** les temps morts (H) entre les largeurs d'impulsion (G) restent identiques, sachant que la somme des largeurs d'impulsion (G1, G2) restent de préférence identiques.

4. Procédé selon le préambule de la revendication 1, **caractérisé en ce que** toutes les largeurs d'impulsions ou, en présence de deux moyens de commutation (T₁, T₂), les deux largeurs d'impulsion (G1, G2) sont raccourcies avec des temps morts (H1, H2) plus longs entre elles, sachant qu'aucun des moyens de commutation n'est excité pendant les temps morts.

5. Procédé selon la revendication 4, **caractérisé en ce que** les durées d'activation ou les largeurs d'impulsion (G1, G2) des moyens de commutation (T₁, T₂) sont raccourcies jusqu'à la demi-période de la demi-onde puis à nouveau rallongées symétriquement à la demi-période de la demi-onde jusqu'à la fin de la demi-onde.

6. Procédé selon la revendication 4 ou 5, **caractérisé en ce que** les temps morts (H1, H2) sont modifiés au maximum de 10 à 100 %, de préférence au maximum de 80 %.

7. Procédé selon l'une des revendications précédentes, **caractérisé en ce que** les durées d'activation, temps morts (H1, H2) ou largeurs d'impulsion (G1 , G2) des moyens de commutation (T₁, T₂) sont modifiés sans réglage et seulement par commande.

8. Procédé selon l'une des revendications précédentes, **caractérisé en ce qu'**une largeur d'impulsion (G1, G2) ou un temps mort (H1, H2) est modifié de la manière la plus identique ou répartie possible sur une demi-onde de la tension d'alimentation.

9. Dispositif d'alimentation en énergie d'un dispositif de chauffage par induction avec un convertisseur de fréquence (15) qui présente un circuit oscillant avec une bobine d'induction (L), des condensateurs de circuit oscillant (Cₛ) et un demi-pont avec des moyens de commutation (T₁, T₂) commutables, sachant qu'est prévu un dispositif de commande (13) pour l'excitation des moyens de commutation (T₁, T₂) avec respectivement une fréquence de fonctionnement (f), que le dispositif de commande (13) est conçu pour modifier les largeurs d'impulsion (G1, G2) ou temps morts (H1, H2) de telle façon qu'une largeur d'impulsion est raccourcie ou un temps mort est rallongé au moins provisoirement lors d'une fréquence de fonctionnement (f) restant identique.

10. Utilisation du procédé selon l'une des revendications 1 à 8 pour une plaque de cuisson à induction avec au moins un dispositif de chauffage par induction ou pour un dispositif de chauffage par induction (L).
